# EUROPÄISCHE PATENTSCHRIFT

(11) **EP 1 112 444 B1**
(45) Veröffentlichungstag und Bekanntmachung des Hinweises auf die Patenterteilung: **20.11.2002**
(21) Anmeldenummer: 99946017.3
(22) Anmeldetag: 24.08.1999
(51) Int. Cl.: F02B 75/22, F01L 1/02

(54) **BRENNKRAFTMASCHINE MIT WENIGSTENS ZWEI V-FÖRMIG ZUEINANDER ANGEORDNETEN ZYLINDERREIHEN**
INTERNAL COMBUSTION ENGINE WITH AT LEAST TWO ROWS OF CYLINDERS ARRANGED IN A V-SHAPE
MOTEUR A COMBUSTION INTERNE COMPORTANT AU MOINS DEUX RANGEES DE CYLINDRES DISPOSEES EN V

(30) Priorität: 05.09.1998 DE 19840658
(43) Veröffentlichungstag der Anmeldung: 04.07.2001
(73) Patentinhaber: Volkswagen Aktiengesellschaft, 38436 Wolfsburg (DE)
(72) Erfinder: LAGIES, Dietmar, D-38124 Braunschweig (DE)
(86) Internationale Anmeldenummer: EP9906196
(87) Internationale Veröffentlichungsnummer: WO00014393

(56) Entgegenhaltungen:
- DE-A- 3 937 587
- FR-A- 505 555
- GB-A- 104 895
- GB-A- 287 933
- US-A- 1 535 084

## Beschreibung

Die Erfindung betrifft eine Brennkraftmaschine, insbesondere für ein Kraftfahrzeug, mit wenigstens drei V-förmig zueinander angeordneten Zylinderreihen, gemäß dem Oberbegriff des Anspruchs 1.

Bei derartigen Brennkraftmaschinen ergibt sich das Problem, daß ein Abtrieb von einer Kurbelwelle zum Antrieb jeweiliger Nockenwellen der Zylinderreihen sehr sch wierig zu realisieren ist. Bisher bekannte Abtriebe bei derartigen Brennkraftmaschinen sind stirnseitig angeordnet, dies hat jedoch den Nachteil, daß sich eine große Baulänge der Brennkraftmaschine ergibt. Bei immer kleiner werdenden Bauräumen, beispielsweise in Kraftfahrzeugen, stößt diese Anordnung insbesondere bei großer Zylinderzahl jedoch schnell an Grenzen.

Aus der DE 39 378 587 A1 ist es bei einer Brennkraftmaschine mit zwei V-förmig zueinander angeordneten Zylinderreihen bekannt, daß das Zylinderkurbelgehäuse einen quer zur Kurbelwellen-Drehachse verlaufenden, im wesentlichen senkrechten, durchgehenden Schacht aufweist. Innerhalb des Schachtes sind entsprechende Vorkehrungen zum Anschluß einer Abtriebswelle und eines Getriebegehäuses vorgesehen. Die Kurbelwelle ist innerhalb des Schachtes mit einem Kettenrad versehen, über welches Nockenwellen angetrieben werden. Hierbei ist jedoch nachteilig, daß für den Anschluß des Getriebes am Mittenabtrieb ein äußerst breiter Schacht notwendig ist. Diese Anordnung ist bereits bei drei Zylinderreihen, wegen der mechanischen Schwächung des Zylinderkurbelgehäuses durch den Schacht nicht mehr möglich. Ferner befinden sich bei der Brennkraftmaschine gemäß DE 39 378 587 A1 Abtriebe für Nebenaggregate an beiden Stirnseiten des Zylinderkurbelgehäuses, wodurch sich eine Einbaulänge ungünstig erhöht.

Eine Brennkraftmaschine mit drei V-förmig zueinander angeordnete Zilinderreihen ist aus der US 1535084 bekannt.

Der vorliegenden Erfindung liegt daher die Aufgabe zugrunde, eine verbesserte Brennkraftmaschine der obengenannten Art zur Verfügung zu stellen, wobei die obengenannten Nachteile überwunden werden und ein kompakter und bauraumsparender Abtrieb von einer Kurbelwelle zum Antrieb von Nockenwellen jeweiliger Zylinderreihen realisierbar ist.

Diese Aufgabe wird erfindungsgemäß durch eine Brennkraftmaschine der o.g. Art mit den in Anspruch 1 gekennzeichneten Merkmalen gelöst. Vorteilhafte Ausgestaltungen der Erfindung sind in den abhängigen Ansprüchen angegeben.

Dazu ist es erfindungsgemäß vorgesehen, daß genau eine der Zylinderreihen in zwei Zylinderanordnungen derart unterteilt ist, daß eine Kurbelwelle über einen vorbestimmten Abschnitt freigelegt ist, wobei an dem freigelegten Abschnitt der Kurbelwelle ein Mittenabtrieb für wenigstens eine Nockenwelle und Nebenaggregate angeordnet ist, wobei ferner von jeder Zylinderanordnung der geteilten Zylinderreihe benachbart und im wesentlichen parallel zu einer Teilungsebene jeweils wenigstens ein Steg zu jeder benachbarten Zylinderreihe ausgebildet ist.

Dies hat den Vorteil, daß mit einer Teilung einer einzigen Zylinderreihe ein Mittenabtrieb für jeweilige Nockenwellen aller Zylinderreihen und gleichzeitig ein Antrieb für Nebenaggregate realisierbar ist, ohne alle Zylinderreihen teilen zu müssen. Gleichzeitig ist eine hohe mechanische Stabilität der Brennkraftmaschine sichergestellt.

Zweckmäßigerweise definiert die Teilung der geteilten Zylinderreihe eine Teilungsebene, welche senkrecht zu einer Drehachse einer Kurbelwelle der Brennkraftmaschine angeordnet ist.

In einer besonders bauraumsparenden Ausführungsform ist die Teilung der Zylinderreihe mittig in zwei symmetrische Zylinderanordnungen ausgebildet.

Zweckmäßigerweise sind vier Stege vorgesehen und die jeweiligen Zylinderreihen in Closed Deck-Bauweise ausgebildet.

Zum Antrieb der Nebenaggregate durch den einzigen in der geteilten Zylinderreihe angeordneten Abtrieb von einer Kurbelwelle weist in besonders bevorzugter Weise wenigstens ein Steg eine Durchbrechung zur Durchführung eines Antriebs für ein Nebenaggregat auf.

Zum gleichzeitigen Antrieb von jeweiligen Wasserpumpen, welche jeweilige Zylinderanordnungen bzw. Zylinderreihen bzw. Zylinderreihenteile mit Kühlwasser versorgen, ist in besonders vorteilhafter Weise benachbart zu einer Teilungsebene der geteilten Zylinderreihe zwischen dieser und einer benachbarten ungeteilten Zylinderreihe wenigstens eine Befestigungsvorrichtung für wenigstens eine Wasserpumpe ausgebildet. Dies erspart zusätzliche Abtriebe für die Wasserpumpe an anderer Stelle, wodurch Bauraum und Gewicht eingespart ist.

Beispielsweise ist die geteilte Zylinderreihe die mittige Zylinderreihe. Hierdurch ist von dem Mittenabtrieb der mittigen, geteilten Zylinderreihe in vorteilhafter Weise ein einziger Abtrieb zum Antrieb sowohl der Nockenwelle der mittigen Zylinderreihe als auch der beiden benachbarten Zylinderreihen realisierbar.

Eine besonders bauraumsparende Anordnung zum Einbau in einen Motorraum eines Kraftfahrzeuges erzielt man dadurch, daß die drei Zylinderreihen derart zueinander V-förmig angeordnet sind, daß eine äußere Zylinderreihe in einer Betriebsstellung der Brennkraftmaschine im wesentlichen waagrecht angeordnet ist.

Eine besonders gute Kühlwasserversorgung der Zylinderreihen erzielt man dadurch, daß zwei Wasserpumpen vorgesehen sind, wobei jede Wasserpumpe jeweils eine außen liegende Zylinderreihe und eine Zylinderanordnung der geteilten Zylinderreihe mit Kühlwasser versorgt.

In einer besonders bevorzugten Ausführungsform weist jede Zylinderreihe sechs Zylinder auf.

Weitere Merkmale, Vorteile und vorteilhafte Ausgestaltungen der Erfindung ergeben sich aus den abhängigen Ansprüchen, sowie aus der nachstehenden Beschreibung der Erfindung anhand der beigefügten Zeichnungen. Diese zeigen in
- Fig. 1: eine bevorzugte Ausführungsform einer erfindungsgemäßen Brennkraftmaschine in perspektivischer Ansicht,
- Fig. 2: eine weitere perspektivische Ansicht,
- Fig. 3: ein Kurbelgehäuseoberteil einer erfindungsgemäßen Brennkraftmaschine in perspektivischer Ansicht,
- Fig. 4: das Kurbelgehäuseoberteil von Fig. 3 in Aufsicht,
- Fig. 5: eine Schnittansicht des Kurbelgehäuseoberteils entlang Linie A-A von Fig. 4. und
- Fig. 6: eine Seitenansicht des Kurbelgehäuseoberteils von Fig. 3.

Die in Fig. 1 und 2 dargestellte bevorzugte Ausführungsform einer erfindungsgemäßen Brennkraftmaschine umfaßt ein Kurbelgehäuse 10 und eine Ölwanne 12, wobei ein unterer Teil des Kurbelgehäuses 10 ölwannenseitig als Lagertraverse 14 ausgebildet ist. Das Kurbelgehäuse 10 umfaßt in der beispielhaft dargestellten Ausführungsform drei V-förmig zueinander angeordnete Zylinderbänke bzw. Zylinderreihen 16, 18 und 20, wobei jedoch eine andere Anzahl von Zylinderreihen möglich ist.

In Richtung des Pfeiles 22 befindet sich ein nicht dargestelltes rechtes, angetriebenes Rad und in Richtung des Pfeiles 24 befindet sich ein nicht dargestelltes linkes angetriebenes Rad. Ein Pfeil 26 in Fig. 1 bezeichnet eine Fahrtrichtung und kennzeichnet somit eine Einbaulage der erfindungsgemäßen Brennkraftmaschine in einem Kraftfahrzeug.

Die erfindungsgemäße Ausbildung des Kurbelgehäuseoberteils 10 ist im Detail aus den Fig. 3 bis 6 ersichtlich, wobei sich die nachfolgenden Ausführungen auf alle Figuren 1 bis 6 beziehen.

Die Zylinderreihe 18 ist durch eine Ausnehmung 28 in zwei Zylinderanordnungen 30 und 32 geteilt. Wie sich insbesondere aus Fig. 5 ergibt, ist dieseAusnehmung 28 derart ausgebildet, daß eine nicht dargestellte Kurbelwelle über einen vorbestimmten Abschnitt freigelegt ist. Von diesem freigelegten Abschnitt ist ein Mittenabtrieb aus dem inneren des Kurbelgehäuseoberteils 10 aus realisierbar, wobei dieser beispielsweise sowohl eine Nockenwelle der Zylinderreihe 18 als auch jeweilige Nockenwellen der benachbarten Zylinderreihen 16 und 20 antreibt. Auf diese Weise ist ein stirnseitiger Abtrieb von der Nockenwelle zu jeweiligen Nockenwellen der Zylinderreihen 16, 18 und 20 vermieden.

Die Teilung bzw. Ausnehmung 28 der Zylinderreihe 18 definiert eine Teilungsebene, welche im wesentlichen senkrecht zur Kurbelwelle der Brennkraftmaschine steht. Benachbart zu der Ausnehmung 28 erstrecken sich von der Zylinderreihe 18 je zwei Stege 34 zu einer benachbarten Zylinderreihe 16 und 20. Es sind somit in den V-förmigen Ausnehmungen zwischen den Zylinderreihen 16, 18, 20 insgesamt vier Stege 32 ausgebildet, welche eine zusätzliche Versteifung des Kurbelgehäuseoberteils 10 bewirken.

Jeder Steg 34 ist mit einer Durchbrechung 36 versehen und benachbart zu jedem Steg ist eine Befestigungsvorrichtung 38 für eine nicht dargestellte Wasserpumpe ausgebildet. Es sind beispielsweise zwei Wasserpumpen vorgesehen, wobei je eine Wasserpumpe in je einer V-förmigen Ausnehmung zwischen den Zylinderreihen 16, 18, 20 angeordnet ist. Eine Wasserpumpe versorgt dabei beispielsweise die Zylinderreihe 16 und die Zylinderanordnung 32 und die entsprechend andere Wasserpumpe versorgt die Zylinderreihe 20 und die Zylinderanordnung 30 mit Kühlwasser.

Durch eine jeweilige Durchbrechung 38 in einem jeweiligen Steg 34 sind entsprechende Antriebsmittel, wie beispielsweise eine Welle mit endseitigem Zahnrad, geführt, wobei das Antriebsmittel zum Antrieb der jeweiligen Wasserpumpe dient und von dem Mittenabtrieb angetrieben ist. Dadurch treibt der Mittenabtrieb von der Kurbelwelle nicht nur die Nockenwellen sondern auch gleichzeitig die Wasserpumpen an, was weiteren Bauraum und Gewicht einspart.

In der dargestellten Ausführungsform umfaßt jede Zylinderreihe 16, 18 und 20 sechs Zylinder 40 und die geteilte Zylinderreihe 18 ist derart mittig, symmetrisch geteilt, daß jede Zylinderanordnung 30 bzw. 32 drei Zylinder 40 aufweist. In Fig. 4 und 5 bezeichnet die Bezugsziffer 42 eine KurbelweKenmitte und die Bezugsziffer 44 eine Nebenwellenmitte.

## Patentansprüche

1. Brennkraftmaschine, insbesondere für ein Kraftfahrzeug, mit wenigstens drei V-förmig zueinander angeordneten Zylinderreihen (16, 18, 20), **dadurch gekennzeichnet, daß** genau eine der Zylinderreihen (18) in zwei Zylinderanordnungen (30, 32) derart unterteilt ist, daß eine Kurbelwelle über einen vorbestimmten Abschnitt freigelegt ist, wobei an dem freigelegten Abschnitt der Kurbetwelle ein Mittenabtrieb für wenigstens eine Nockenwelle und Nebenaggregate angeordnet ist, wobei ferner von jeder Zylinderanordnung (30, 32) der geteilten Zylinderreihe (18) benachbart und im wesentlichen parallel zu einer Teilungsebene jeweils wenigstens ein Steg (34) zu jeder benachbarten Zylinderreihe (16, 20) ausgebildet ist.

2. Brennkraftmaschine nach Anspruch 1, **dadurch gekennzeichnet, daß** die Teilung (28) der geteilten Zylinderreihe (18) eine Teilungsebene definiert, welche senkrecht zu einer Drehachse einer Kurbelwelle der Brennkraftmaschine angeordnet ist.

3. Brennkraftmaschine nach Anspruch 1 oder 2, **dadurch gekennzeichnet, daß** die Teilung (28) der geteilten Zylinderrelhe (18) mittig in zwei symmetrische Zylinderanordnungen (30, 32) ausgebildet ist.

4. Brennkraftmaschine nach einem der vorhergehenden Ansprüche, **dadurch gekennzeichnet, daß** vier Stege (34) ausgebildet sind.

5. Brennkraftmaschine nach Anspruch 4, **dadurch gekennzeichnet, daß** wenigstens ein Steg (34) eine Durchbrechung (36) zur Durchführung eines Antriebs für ein Nebenaggregat aufweist.

6. Brennkraftmaschine nach einem der vorhergehenden Ansprüche, **dadurch gekennzeichnet, daß** benachbart zu einer Teilungsebene der geteilten Zylinderreihe (18) zwischen dieser und einer benachbarten ungeteilten Zylinderreihe (16, 20) wenigstens eine Befestigungsvorrichtung (38) für wenigstens eine Wasserpumpe ausgebildet ist.

7. Brennkraftmaschine nach einem der vorhergehenden Ansprüche, **dadurch gekennzeichnet, daß** die geteilte Zylinderreihe die mittige Zylinderreihe (18) ist.

8. Brennkraftmaschine nach Anspruch 7, **dadurch gekennzeichnet, daß** die drei Zylinderreihen (16, 18, 20) derart zueinander V-förmig angeordnet sind, daß eine äußere Zylinderreihe (20) in einer Betriebsstellung der Brennkraftmaschine im wesentlichen waagrecht angeordnet ist.

9. Brennkraftmaschine nach Anspruch 7 oder 8, **dadurch gekennzeichnet, daß** als Nebenaggregate zwei Wasserpumpen vorgesehen sind, wobei jede Wasserpumpe jeweils eine außen liegende Zylinderreihe (16 bzw. 20) und eine Zylinderanordnung (30 bzw. 32) der geteilten Zylinderreihe (18) mit Kühlwasser versorgt.

10. Brennkraftmaschine nach einem der vorhergehenden Ansprüche, **dadurch gekennzeichnet, daß** jede Zylinderreihe (16, 18, 20) sechs Zylinder (40) aufweist.

11. Brennkraftmaschine nach einem der vorhergehenden Ansprüche, **dadurch gekennzeichnet, daß** die jeweiligen Zylinderreihen (16, 18, 20) als Closed Deck ausgebildet sind.

## Claims

1. Internal combustion engine, in particular for a motor vehicle, with at least three cylinder rows (16, 18, 20) arranged in a V-shaped manner relative to one another, **characterized in that** exactly one of the cylinder rows (18) is subdivided into two cylinder arrangements (30, 32), in such a way that a crankshaft is exposed over a predetermined portion, a centre power take-off for at least one camshaft and secondary assemblies being arranged on the exposed portion of the crankshaft, furthermore at least one web (34) of each cylinder arrangement (30, 32) of the divided cylinder row (18) being formed in each case in relation to each adjacent cylinder row (16, 20) adjacently to and essentially parallel to a parting plane.

2. Internal combustion engine according to Claim 1, **characterized in that** the division (28) of the divided cylinder row (18) defines a parting plane which is arranged perpendicularly to an axis of rotation of a crankshaft of the internal combustion engine.

3. Internal combustion engine according to Claim 1 or 2, **characterized in that in that** the division (28) of the divided cylinder row (18) is formed centrally into two symmetrical cylinder arrangements (30, 32).

4. Internal combustion engine according to one of the preceding claims, **characterized in that** four webs (34) are formed.

5. Internal combustion engine according to Claim 4, **characterized in that** at least one web (34) has a perforation (36) for leading through a drive for a secondary assembly.

6. Internal combustion engine according to one of the preceding claims, **characterized in that** at least one fastening device (38) for at least one water pump is formed adjacently to a parting plane of the divided cylinder row (18) between the latter and an adjacent undivided cylinder row (16, 20).

7. Internal combustion engine according to one of the preceding claims, **characterized in that** the divided cylinder row is the central cylinder row (18).

8. Internal combustion engine according to Claim 7, **characterized in that** the three cylinder rows (16, 18, 20) are arranged in a V-shaped manner relative to one another, in such a way that, in an operating position of the internal combustion engine, an outer cylinder row (20) is arranged essentially horizontally.

9. Internal combustion engine according to Claim 7 or 8, **characterized in that** two water pumps are provided as secondary assemblies, each water pump supplying cooling water in each case to an outer cylinder row (16 or 20) and to a cylinder arrangement (30 or 32) of the divided cylinder row (18).

10. Internal combustion engine according to one of the preceding claims, **characterized in that** each cylinder row (16, 18, 20) has six cylinders (40).

11. Internal combustion engine according to one of the preceding claims, **characterized in that** the respective cylinder rows (16, 18, 20) are of the closed-deck design.

## Revendications

1. Moteur à combustion interne, en particulier pour un véhicule automobile, avec au moins trois rangées de cylindres (16, 18, 20) disposées en V l'une par rapport à l'autre, **caractérisé en ce que** précisément une des rangées de cylindres (18) est divisée en deux groupes de cylindres (30, 32) de telle manière qu'un vilebrequin soit découvert sur une partie prédéterminée, dans lequel une prise de mouvement centrale pour au moins un arbre à cames et des ensembles accessoires est disposée sur la partie découverte du vilebrequin, dans lequel en outre au moins une nervure (34) est formée vers chaque rangée de cylindres voisine (16, 20), à proximité de chaque groupe de cylindres (30, 32) de la rangée de cylindres divisée (18) et sensiblement parallèlement à un plan de division.

2. Moteur à combustion interne suivant la revendication 1, **caractérisé en ce que** la division (28) de la rangée de cylindres divisée (18) définit un plan de division, qui est disposé perpendiculairement à un axe de rotation d'un vilebrequin du moteur à combustion interne.

3. Moteur à combustion interne suivant la revendication 1 ou 2, **caractérisé en ce que** la division (28) de la rangée de cylindres divisée (18) est formée au milieu en deux groupes de cylindres symétriques (30, 32).

4. Moteur à combustion interne suivant l'une quelconque des revendications précédentes, **caractérisé en ce que** l'on a formé quatre nervures (34).

5. Moteur à combustion interne suivant la revendication 4, **caractérisé en ce qu'**au moins une nervure (34) présente une interruption (36) pour le passage d'un mécanisme d'entraînement pour un ensemble accessoire.

6. Moteur à combustion interne suivant l'une quelconque des revendications précédentes, **caractérisé en ce qu'**au moins un dispositif de fixation (38) pour au moins une pompe à eau est façonné à proximité d'un plan de division de la rangée de cylindres divisée (18), entre celle-ci et une rangée de cylindres voisine non divisée (16, 20).

7. Moteur à combustion interne suivant l'une quelconque des revendications précédentes, **caractérisé en ce que** la rangée de cylindres divisée est la rangée de cylindres centrale (18).

8. Moteur à combustion interne suivant la revendication 7, **caractérisé en ce que** les trois rangées de cylindres (16, 18, 20) sont disposées en V l'une par rapport à l'autre, de telle manière qu'une rangée de cylindres extérieure (20) soit disposée sensiblement à l'horizontale dans une position de fonctionnement du moteur à combustion interne.

9. Moteur à combustion interne suivant la revendication 7 ou 8, **caractérisé en ce qu'**il est prévu comme ensembles accessoires deux pompes à eau, dans lesquelles chaque pompe à eau alimente chaque fois en eau de refroidissement une rangée de cylindres située à l'extérieur (16 ou 20) et un groupe de cylindres (30 ou 32) de la rangée de cylindres divisée (18).

10. Moteur à combustion interne suivant l'une quelconque des revendications précédentes, **caractérisé en ce que** chaque rangée de cylindres (16, 18, 20) présente six cylindres (40).

11. Moteur à combustion interne suivant l'une quelconque des revendications précédentes, **caractérisé en ce que** les rangées de cylindres respectives (16, 18, 20) sont configurées en Closed Deck.
